# EUROPÄISCHE PATENTSCHRIFT

(11) **EP 0 215 391 B1**
(45) Veröffentlichungstag und Bekanntmachung des Hinweises auf die Patenterteilung: **11.09.1991**
(21) Anmeldenummer: 86112265.3
(22) Anmeldetag: 04.09.1986
(51) Int. Cl.: G04B 19/06

(54) **Uhr mit Zeigern und Zifferblatt**
A clock provided with pointers and a dial
Montre munie d'aiguilles et d'un cadran

(30) Priorität: 20.09.1985 DE 8526891 U
(43) Veröffentlichungstag der Anmeldung: 25.03.1987
(73) Patentinhaber: Braun Aktiengesellschaft, Frankfurt am Main (DE)
(72) Erfinder: Hägele, Walter, Dr., D-6000 Frankfurt 56 (DE); Kressner, Gerhard, D-6472 Altenstadt 1 (DE)
(74) Vertreter: Einsele, Rolf

(56) Entgegenhaltungen:
- EP-A- 0 061 519
- CH-B- 340 450
- DE-U- 1 702 657
- DE-U- 7 519 964
- US-A- 3 146 440

## Beschreibung

Die Erfindung betrifft eine Uhr gemäß dem Oberbegriff des Patentanspruchs 1.

Aus der Programmübersicht, Stand Februar 1985, der Firma Braun Aktiengesellschaft in D-6242 Kronberg/Ts. ist eine analoganzeigende Uhr mit Stunden- und Minutenzeiger (vgl. dort Seite 22, Uhrenmodelle Braun quartz ABW 30/ABK 30) bekannt, die ein Zifferblatt aufweist, welches aus einem inneren und einem äußeren Zifferblatt besteht. Das äußere Zifferblatt weist die Form eines Kreisringes auf und ist gegenüber dem inneren kreisscheibenförmigen Zifferblatt stufenförmig abgesetzt. Der Stundenzeiger der Uhr weist in etwa die Länge des Radius der Kreisscheibe auf. Dagegen erstreckt sich der über dem Stundenzeiger angeordnete Minutenzeiger Über die Kreisscheibe hinaus bis etwa zum Rand des Kreisrings, der im wesentlichen auch mit dem Rand des Gehäuses der Uhr zusammenfällt. Somit bewegt sich nur der Minutenzeiger im Bereich des Kreisrings, während sich der unter dem Minutenzeiger liegende Stundenzeiger über der Kreisscheibe bewegt. Bei einer solchen Zifferblattkonstruktion ist die Ablesbarkeit der Uhr deutlich verbessert.

Der Zusammenbau der bekannten Uhr erfolgt dadurch, daß sowohl die Kreisscheibe als auch der Kreisring gesondert auf einen vorbestimmten Bereich auf der Vorderseite des Gehäuses der Uhr aufgeklebt werden. Da sowohl der Kreisring als auch die Kreisscheibe mit Zahlen oder beispielsweise dem Firmenzeichen bedruckt sind, müssen beide entsprechend ihrem Aufdruck richtig positioniert werden. Falsch positioniert aufgeklebte Zifferblätter lassen sich hierbei nur unter ihrer Beschädigung wieder entfernen und sind daher nicht wieder verwendbar.

Darüberhinaus fällt bei der Montage der beiden Zifferblätter bei der bekannten Uhr neben den beiden getrennten Arbeitsgängen der Verklebung auch eine gewisse Trocknungszeit für die Klebeflächen in Gewicht, was insgesamt den Herstellungsaufwand und damit die Kosten erhöht.

Aus der US-PS 3,146,440 ist ein vorzugsweise in Verbindung mit einem Tiefenmesser verwendetes Anzeigegerät bekannt, welches nur einen einzigen Zeiger aufweist, der sich hinter einem stufenförmig ausgebildeten Zifferblatt bewegt. Auch hier besteht ein Teil des Zifferblatts aus einer Kreisscheibe und ein weiterer Teil aus einem Kreisring, wobei auf letzterem auch die Markierungen für die Ablesung der gemessenen Tiefe angebracht sind. Der Kreisring und die Kreisscheibe sind über eine aus Glas bestehende Zwischenwand miteinander verbunden, so daß vom einzigen Zeiger nur die nicht von der Kreisscheibe überdeckte Spitze zu sehen ist. Bei diesem Anzeigegerät ist aufgrund der Tatsache, daß nur ein einziger Zeiger abgelesen werden muß, von dem darüber hinaus auch nur die Spitze erkennbar zu sein braucht, auch bei grellen oder blendenden Lichtverhältnissen mit keinen größeren Schwierigkeiten bei der Ablesung des vom Zeiger angezeigten Werts zu rechnen.

Der mechanische Aufbau dieses Anzeigegeräts erfordert aber sowohl von Seiten des Material- als auch Montageaufwands für eine den Kriterien der Großserienfertigung unterworfene Kostenrechnung viel zu hohen Aufwand. Darüberhinaus weist dieses Anzeigegerät den Nachteil auf, daß die Zeigerspitze zum Schutz vor der Einwirkung von korrosionserzeugendem Seewasser hinter Glas angebracht werden muß, so daß Blendungen oder Spiegelungen letztlich nicht vollständig ausgeschlossen werden können. Ein weiterer Nachteil des bekannten Anzeigegeräts besteht darin, daß sowohl die Kreisscheibe als auch der Kreisring fest mit der Vorderseite des Gehäuses des Anzeigegeräts verbunden sind, so daß Reparaturen oder der Austausch von Teilen des Anzeigegeräts sich entsprechend aufwendig und damit teuer gestalten.

Schließlich ist aus dem DE-U 75 19 964 eine Analoguhr bekannt, deren sogenanntes Primär-Zifferblatt zum einen zur leichteren Ablesbarkeit der Stundenanzeige ein Sichtfenster aufweist, in dem die Anzeige der gültigen Stundenanzeige auch noch in digitaler Form erfolgt und welches zum anderen durch verschieden ausgebildete, sogenannte Sekundär-Zifferblätter teilweise abgedeckt ist. Eine Ausführungsform eines solchen Sekundär-Zifferblatts besteht aus einer Kreisscheibe, die so angeordnet ist, daß vom Primär-Zifferblatt nur ein kreisringförmiger Bereich und von den Uhrzeigern nur doch deren Enden zu sehen sind. Bei einer anderen Ausführungsform des Sekundär-Zifferblatts ist dieses zwar ebenfalls wieder als Kreisscheibe ausgebildet, die ihrerseits aber wieder eine kreisringförmige Aussparung aufweist, so daß neben den Enden der Uhrzeiger auch deren Mittenbereich sichbar ist.

Auch wenn die genannte Anordnung aus Primär- und Sekundär-Zifferblatt tatsächlich die Ablesbarkeit der Uhr erhöhen sollte, so erfordert deren Montage doch einen erheblichen Zeit- und damit Kostenaufwand. Darüberhinaus ist für die richtige Positionierung beider Zifferblätter weiterer Montageaufwand nötig. Schließlich ergibt sich auch bei einer Uhr gemäß dem DE-U 75 19 964 der Nachteil eines erheblichen Demontage- und Montageaufwands, wenn Reperaturen am oder gar ein Ersatz des Uhrwerks notwendig sein sollte, wobei nicht gesichert ist, daß dies ohne Beschädigung der beiden Zifferblätter überhaupt möglich ist.

Es ist deshalb Aufgabe der Erfindung, eine Uhr nach dem Oberbegriff des Patentanspruchs 1 so weiterzubilden, daß bei deren Montage auf zeitsparende Weise und unter Verwendung von möglichst wenigen Einzelbauteilen auf der Vorderseite ihres Gehäuses ein kreisscheibenförmiges inneres und ein kreisringförmiges äußeres Zifferblatt entsteht, wobei zur Beibehaltung ihrer einfachen Ablesbarkeit zwischen dem Kreisring und der Kreisscheibe eine Stufe ausgebildet sein soll und wobei beide Zifferblätter ohne Gefahr ihrer Beschädigung auf einfach Weise wieder vom Gehäuse demontiert werden können.

Diese Aufgabe wird durch die im kennzeichnenden Teil des Patentanspruchs 1 aufgeführten Merkmale gelöst.

Durch die Erfindung wird eine Uhr geschaffen, deren Gehäuse auf seiner Vorderseite mit einem leicht montierbaren Zifferblatt aus Kreisscheibe und Kreisring verschlossen werden kann, wobei sowohl auf dem Kreisring als auch auf der Kreisscheibe Zeitmarkierungen angebracht sein können. Da der Kreisring und die Kreisscheibe über Stege miteinander verbunden sind, bilden sie ein einstückiges Teil, welches bei seiner Verbindung mit dem Gehäuse der Uhr nur ein einziges Mal ausgerichtet werden muß.

Dadurch, daß das Gehäuse der erfindungsgemäßen Uhr Nuten zur Aufnahme der Stege aufweist, gestaltet sich bei der erfindungsgemäßen Uhr die Positionierung der Anordnung aus Kreisscheibe und Kreisring in Bezug auf das Gehäuse besonders einfach. Ein weiterer Vorteil der erfindungsgemäßen Uhr besteht darin, daß durch die lösbare Verbindung zwischen Kreisscheibe und Kreisring einerseits und dem Gehäuse der Uhr andererseits das Gehäuseinnere der Uhr ohne großen Aufwand von vorne freigelegt werden kann, um beispielsweise das Uhrwerk zu reparieren oder gar zu ersetzen. Schließlich ergibt sich der Vorteil, daß aufgrund der Tatsache, daß die Zwischenwand Teil des Gehäuses der Uhr ist und in den durch Kreisscheibe und Kreisring gebildeten, ringförmigen Spalt eingreift, diese auf einfache Weise farblich gegenüber Kreisscheibe und Kreisring abzuheben ist, was die Ablesbarkeit der Uhr weiter verbessert.

In einer Weiterbildung der Erfindung (Anspruch 2) werden die Verbindungsmittel zwischen Kreisring und Kreisscheibe einerseits und Gehäuse der Uhr andererseits durch Schnappverbindungen realisiert. Dadurch ergibt sich zum einen eine sichere Verbindung zwischen den genannten Bauteilen und zum anderen die Möglichkeit diese Verbindung auf einfach und schnelle Weise wieder lösen zu können.

Wählt die Anzahl und Anordnung der Nuten und Stege nach Patentanspruch 3, so ergibt sich der Vorteil, daß dann, wenn die Anordnung aus Kreisscheibe und Kreisring als Kunststoffspritzteil hergestellt wird, die Anzahl von vier Stegen bereits ausreicht, um eine Verformung des Kunststoffteils beim Abkühlen weitgehend auszuschließen.

Wählt man eine nach Anspruch 4 ausgebildete Zwischenwand, so ergibt sich der Vorteil, daß diese sich optisch deutlicher von der Kreisscheibe und dem Kreisring abhebt und dadurch zwischen diesen Bauteilen eine deutliche Trennung schafft, was wiederum der besseren Ablesbarkeit der Uhr zugute kommt.

Eine weitere vorteilhafte Ausführungsform der Erfindung ergibt sich, wenn man diese nach Anspruch 5 weiterbildet, da dann die Uhr auch in kastenförmigen Verpackungen aufbewahrt und transportiert werden kann, ohne daß ihre Zeiger vom Verpackungsmaterial beschädigt werden können.

Nachfolgend wird die Neuerung anhand der Zeichnung näher beschrieben. Es zeigen:
- Figur 1: eine perspektivische Ansicht der Uhr nach der Neuerung;
- Figur 2: einen Schnitt durch die Uhr nach der Neuerung aus Figur 1 senkrecht zur Zifferblattebene;
- Figur 3: ein Ausführungsbeispiel des Gehäuses der Uhr nach der Neuerung ohne eingesetztes Zifferblatt und
- Figur 4: die Unterseite eines Ausführungsbeispiels eines Zifferblattes, das in das in Figur 3 gezeigte Gehäuse einsetzbar ist.

Figur 1 zeigt eine Uhr 1 nach der Neuerung mit einem Gehäuse 2. Das Gehäuse 2 weist eine runde Form auf und in der gezeigten Ausführungsform wird die Uhr 1 als Wanduhr verwendet. Das Zifferblatt der Uhr 1 besteht aus einem kreisscheibenförmigen inneren Zifferblatt 3 und aus einem ringförmigen äußeren Zifferblatt 4. Hierbei ist das innere Zifferblatt 3 gegenüber dem äußeren Zifferblatt 4 abgesetzt und liegt um einen bestimmten Betrag tiefer. Zwischen dem inneren und dem äußeren Zifferblatt 3, 4 ist eine Zwischenwand 9 ausgebildet. Weiter ist auf das äußere Zifferblatt 4 die Skala 5 aufgedruckt und der Minutenzeiger 6 erstreckt sich in seiner Länge in etwa bis zu dem Rand des äußeren Zifferblattes 4. Unterhalb des Minutenzeigers 6 ist der tieferliegende Stundenzeiger 7 angeordnet. Hierbei weist der Stundenzeiger 7 in etwa die Länge des inneren Zifferblattes 3 auf und der Höhenunterschied zwischen dem inneren und dem äußeren Zifferblatt 3, 4 entspricht im wesentlichen dem Betrag, um den der Minutenzeiger 6 über dem Stundenzeiger 7 angeordnet ist. Der Stundenzeiger 7 ist durch die tieferliegende Anordnung und der Minutenzeiger 6 durch einen Randwulst 10 gegen seitliche Eingriffe geschützt. Die Uhr 1 nach der Neuerung muß deshalb nicht unbedingt ein Deckglas aufweisen. Beispielsweise läßt sich die Uhr 1 so in einer einfachen Verpackung unterbringen, ohne daß die Gefahr der Beschädigung der Zeiger 6, 7 beim Transport besteht. Wie weiter aus Figur 1 ersichtlich, ist das innere Zifferblatt 3 über Stege 8 mit dem äußeren Zifferblatt verbunden, wobei hier vier Stege 8 vorgesehen sind.

Figur 2 zeigt einen Schnitt senkrecht zur Zifferblattebene und längs zweier Stege 8 durch die Uhr 1 aus Figur 1. Zur besseren Übersicht ist das Uhrwerk nicht dargestellt, das von einer Kammer 11 aufgenommen wird. Ebenso sind die Zeiger nur gestrichelt dargestellt, wobei der Stundenzeiger 7 strichpunktiert und der Minutenzeiger gestrichelt angedeutet ist. Ferner wurden die Achsen des Uhrwerks nicht eingezeichnet, die durch einen Achsdurchtritt 14 in die Zifferblattmitte des inneren Zifferblattes ragen.

Wie in Figur 2 weiter zu erkennen ist, ist das einstückige Zifferblatt, bestehend aus dem inneren Zifferblatt 3, dem äußeren Zifferblatt 4 und den Stegen 8, in eine Vertiefung des Gehäuses 2 der Uhr 1 eingesetzt. Hierbei liegt der äußere Rand des Randwulstes 10 über dem Zifferblatt und den Zeigern 6, 7. Entsprechend dem Schnittverlauf - beispielsweise von der linken Kante der Uhr in Figur 1 - folgt auf die Wandung 19 des Gehäuses das äußere Zifferblatt 4 und infolge des Schnitts durch den Steg 8 ist die Zwischenwand 9 nicht im Schnitt zu erkennen. An den linken Steg 8 schließt das tiefer liegende innere Zifferblatt 3 mit dem Achsdurchbruch 14 und dem angrenzenden rechten Steg 8 an. Abschließend folgt auf den rechten Steg 8 die rechte Seite des äußeren Zifferblattes 4 und die am Schnittende liegende Wandung 19 des Gehäuses 2 auf der rechten Seite. Gemäß dem beschriebenen Ausführungsbeispiel weist das einstückige Zifferblatt eine tellerförmige Form mit einem Rand von gleicher Außenhöhe auf.

Die an dem Gehäuse 2 ausgebildete Zwischenwand 9 steht somit vorzugsweise auf der Innenseite der Vertiefung und ragt in das Zifferblatt, weshalb die Außenwand der Zwischenwand 9 sichtbar ist. In Figur 2 verläuft die Außenfläche 13 der Zwischenwand 9 trichterförmig. Ebenso kann die Außenfläche der Zwischenwand 9 einen anderen Verlauf als abgeschrägt - z.B. unter exakt einem rechten Winkel auf den parallelen Flächen der zwei Zifferblätter - aufweisen und daher ist in Figur 2 die Zwischenwand 9 gestrichelt angedeutet und weist ein- mal eine waagrechte Außenfläche 12 und einmal eine geneigte Außenfläche 13 auf.

Damit die in dem gezeigten Ausführungsbeispiel beschriebenen Stege 8 in die wallförmige Zwischenwand 9 einsetzbar sind, enthält die Zwischenwand 9 eine den Stegen 8 entsprechende Anzahl von Nuten 16, die in Figur 3 zu erkennen sind, wobei Figur 3 das Innere des Gehäuses 2 ohne eingesetztes Zifferblatt zeigt. Obwohl in dem Ausführungsbeispiel Nuten 16 für die Stege 8 vorgesehen sind, ist es in anderen Ausführungsformen möglich, eine Zwischenwand 9 ohne Nuten 16 vorzusehen und die Stege 8 auf der Außenfläche 12, 13 aufliegen zu lassen. Jedoch schließen in diesem Fall die speichenförmigen Stege 8 nicht plan mit der Außenfläche 12, 13 der Zwischenwand 9 ab. Gemäß dem beschriebenen Ausführungsbeispiel bilden die Stege 8/Nuten 16 Führungen, die das Einsetzen des einstückigen Zifferblattes und das entsprechende Ausrichten erleichtern. Beispielsweise ist es möglich, einen Steg 8 und die zugehörige Nut 16 gegenüber den restlichen Stegen 8 und Nuten 16 zu verbreitern. Dadurch wird der Zusammenbau vereinfacht, da das einstückige Zifferblatt mit der Skala 5 und anderen Aufdrucken - beispielsweise im inneren Zifferblatt 3 - nur in der richtigen Positionierung zum Gehäuse 2 einsetzbar ist. Ebenso ist es zusätzlich möglich, den breiteren Steg in der Höhe länger zu gestalten als die restlichen Stege, wodurch das einstückige Zifferblatt in einer beliebigen Winkelposition zu dem Gehäuse 2 in die Vertiefung 2 eingesetzt wird und durch anschließendes Verdrehen im Kreis soweit verstellt wird, bis der breitere Steg 8 in die zugehörige Nut 16 fällt. Sodann richtet sich das einzusetzende Zifferblatt selbsttätig waagrecht aus und kann durch leichten senkrechten Druck von oben vollständig eingesetzt werden, wobei die restlichen Stege 8 und Nuten 16 gleichfalls in Eingriff kommen und als Führungen wirken. Damit die Stege 8 leichter in die Nuten 16 einführbar sind, ist es möglich, die Stege 8 an der den Nuten 16 zugewandten Kante zu verjüngen bzw. die Nuten 16 an der Oberseite mit einem größeren Öffnungswickel auszugestalten.

Damit das einstückige Zifferblatt in der Vertiefung 18 des Gehäuses 2 in seiner endgültigen Position sicher fixiert wird, sind vorzugsweise Schnappverbindungen 15 zwischen dem Zifferblatt und dem Gehäuse 2 vorgesehen. In den Figuren 2 und 4 sind die beispielhaft gewählten vier Schnappverbindungen 15 am äußeren Rand des einstückigen Zifferblattes ausgebildet, jedoch können diese Schnappverbindungen 15 an jeder anderen geeigneten Stelle vorgesehen sein.

Wie vorab erwähnt, zeigen die Figuren 3 und 4 das Gehäuse 2 und das einstückige Zifferblatt. Hierbei ist in Figur 3 der Innenraum bzw. die Vertiefung 18 des Gehäuses 2 in Figur 3 zu erkennen. Figur 4 zeigt das einstückige Zifferblatt von der Unterseite und daher entsprechend der Seite, mit der das einstückige Zifferblatt voran in das Gehäuse 2 eingesetzt wird. Demgemäß ist in Figur 3 die Kammer 11 für das Uhrwerk, die Zwischenwand 9 und der Randwulst 10 zu erkennen. Vorzugsweise erstreckt sich die Innenwand 9 vom Boden der Vertiefung 18 nach oben. Hierbei weist die Zwischenwand 9 vier Nuten 16, die bis auf den Boden der Vertiefung 18 reichen, und eine waagrechte Außenfläche auf und die Zwischenwand 9 besitzt die Form von Segmenten. In diesem Fall ist bei eingesetztem Zifferblatt die Außenfläche 12 und ein kleiner Bereich der Innenwandung der Zwischenwand 9 zu erkennen. Andererseits ist der kleine Bereich der Innenwandung der Zwischenwand 9 bei einer geneigten Außenfläche 13 nicht zu erkennen, wenn sich die Außenfläche 13 über die gesamte Steigung zwischen dem äußeren Zifferblatt 4 und dem inneren Zifferblatt 3 erstreckt.

Bei dem in Figur 4 von der Unterseite gezeigten Zifferblatt sind das innere Zifferblatt 3 und das äußere Zifferblatt 4 gleichfalls nur von der Unterseite her zu erkennen. Entsprechend den vier Nuten 16 aus Figur 3 sind vier diametral angeordnete Stege 8 vorgesehen, die das äußere Zifferblatt 4 mit dem inneren Zifferblatt 3 verbinden. Die Stege 8 bilden so sich radial erstreckende Speichen. Zwischen dem inneren Zifferblatt 3 und dem äußeren Zifferblatt 4 ist zur Aufnahme der Segmente der Zwischenwand 9 ein bogenförmiger Spalt 17 vorgesehen. Somit nehmen im zusammengebauten Zustand die vier Spalte 17 die vier Segmente der Zwischenwand 9 und die Nuten 16 die Stege 8 auf. Abweichend von dem beschriebenen Ausführungsbeispiel ist es auch möglich, eine größere oder geringere Anzahl von Nuten 16 und Stegen 8 vorzusehen. Im Inneren des einstückigen Zifferblattes ist der Achsdurchbruch 14 und am äußeren Rand sind die zur Schnappverbindung 15 gehörenden Vorsprünge zu erkennen. Wie zuvor beschrieben, können die Schnappverbindungen in einer anderen Lage, Form, Anzahl und Größe ausgebildet sein. Zur Gewichtseinsparung und aus herstellungstechnischen Gründen sind an dem Zifferblatt und dem Gehäuse 2 zahlreiche nicht näher beschriebene Hohlräume vorgesehen (vgl. auch Figur 2). Beispielsweise in Figur 4 ergeben sich durch die Hohlräume an der Unterseite der Zifferblätter ringförmige Wände, die zur Stabilität des Zifferblattes und zur Erhöhung der Festigkeit beitragen.

Abweichend von den zuvor beschriebenen Ausführungsbeispiel ist es auch möglich, ein terrassenförmig abgesetztes Zifferblatt vorzusehen, beispielsweise wenn die Uhr zusätzlich einen Sekundenzeiger aufweist. In diesem Fall wären zwei ringförmige äußere Zifferblätter 4 und ein inneres Zifferblatt 3 vorgesehen, wobei sich zwei Zwischenwände 9 mit unterschiedlichen Durchmessern bis zu den Zifferblättern erstrecken. Ebenso ist es auch möglich, statt der beschriebenen Uhr in der runden Ausführungsform eine Uhr mit einer anderen Gestalt - beispielsweise viereckig - mit einem abgesetzten Zifferblatt auszustatten.

## Patentansprüche

1. Uhr (1) mit analoger, durch einen Stundenzeiger (7) und einem Minutenzeiger (6) erfolgender Zeitanzeige, deren Gehäuse (2) auf seiner Vorderseite durch ein Zifferblatt abgedeckt ist, welches eine Kreisscheibe (3) und einen diesen umgebenden Kreisring (4) aufweist, der gegenüber der Kreisscheibe (3) durch eine Zwischenwand (9) stufenförmig nach vorne abgesetzt ist, wobei der Radius der Kreisscheibe (3) im wesentlichen der Länge des Stundenzeigers (7) und der äußere Radius des Kreisrings im wesentlichen der Länge des Minutenzeigers (6) entspricht, dadurch gekennzeichnet, daß die Kreisscheibe (3) und der Kreisring (4) über Stege (8) miteinander verbunden sind, daß zwischen Kreisscheibe (3) und Kreisring (4) ein ringförmiger Spalt (17) vorhanden ist, der an verschiedenen Stellen von den Stegen (8) überbrückt ist, daß die Zwischenwand (9) Bestandteil des Gehäuses (2) ist und Nuten (16) zur Aufnahme der Stege (8) aufweist und daß zwischen dem Gehäuse (2) einerseits und der Anordnung aus Kreisscheibe (3) und Kreisring (4) andererseits Schnappverbindungen (15) vorgesehen sind.

2. Uhr nach Anspruch 1, dadurch gekennzeichnet, daß vier Schnappverbindungen (15) bestehen.

3. Uhr nach Anspruch 1, dadurch gekennzeichnet, daß vier jeweils um 90° gegeneinander versetzte Nuten (16) und vier entsprechend gegeneinander versetzte Stege (8) vorgesehen sind.

4. Uhr nach Anspruch 1, dadurch gekennzeichnet, daß die von vorne sichtbare Außenfläche (13) der Zwischenwand (9) so angeschrägt ist, daß sie mit der Kreisscheibe (3) einen Winkel von großer als 90° aber kleiner 180° bildet.

5. Uhr nach Anspruch 1, dadurch gekennzeichnet, daß der Kreisring (4) von einem Randwulst (10) umgeben ist, dessen Abmessungen so gewählt sind, daß er den Minutenzeiger (6) gegen seitliche Eingriffe schützt.

## Claims

1. A time piece (1) with analog time display by an hour hand (7) and a minute hand (6), the housing (2) of which is covered on its front side by a dial which comprises a circular disc (3) and a circular ring (4) encompassing said disc and, by way of a partition (9), being offset to the front such as to form a step in relation to the circular disc (3), wherein the radius of the circular disc (3) corresponds substantially to the length of the hour hand (7) and the outer radius of the circular ring corresponds substantially to the length of the minute hand (6), **characterised** in that the circular disc (3) and the circular ring (4) are interconnected by webs (8), and in that an annular gap (17) is provided between circular disc (3) and circular ring (4) which is bridged by the webs (8) at various locations, in that the partition (9) is part of the housing (2) and comprises grooves (16) for accommodating the webs (8), and in that snap-in type engagements (15) are provided between the housing (2), on the one hand, and the arrangement of circular disc (3) and circular ring (4), on the other hand.

2. A timepiece as claimed in claim 1,
**characterised** in that there is provision of four snap-in type engagements (15).

3. A timepiece as claimed in claim 1,
**characterised** in that there is provision of four grooves (16) each offset by 90^{o} in relation to one another and four webs (8) correspondingly offset in relation to each other.

4. A timepiece as claimed in claim 1,
**characterised** in that the outside surface (13) of the partition (9) visible from the front is tapered such as to form an angle exceeding 90^{o} but less than 180^{o} with the circular disc (3).

5. A timepiece as claimed in claim 1,
**characterised** in that the circular ring (4) is encompassed by a rim bead (10), the dimensions of which are chosen such as to protect the minute hand (6) against lateral manipulation.

## Revendications

1. Montre (1) avec indication analogique du temps effectuée au moyen d'une aiguille des heures (7) et d'une aiguille des minutes (6), comportant un boîtier (2) dont le côté avant est recouvert par un cadran qui présente un disque circulaire (3) et, entourant celui-ci, un anneau circulaire (4) qui, par rapport au disque circulaire (3), est déporté vers l'avant à la manière d'un gradin au moyen d'une paroi intermédiaire (9), le rayon du disque circulaire (3) correspondant sensiblement à la longueur de l'aiguille des heures (7) et le rayon extérieur de l'anneau circulaire correspondant sensiblement à la longueur de l'aiguille des minutes (6), caractérisée par le fait que le disque circulaire (3) et l'anneau circulaire (4) sont reliés l'un à l'autre par des parties intermédiaires (8), par le fait qu'il y a, entre disque circulaire (3) et anneau circulaire (4), une fente annulaire (17), laquelle est pontée en divers endroits par les parties intermédiaires (8), par le fait que la paroi intermédiaire (9) fait partie du boîtier (2) et présente des rainures (16) pour recevoir les parties intermédiaires (8), et par le fait que des assemblages par enclenchement (15) sont prévus entre le boîtier (2) d'une part et l'agencement constitué du disque (3) et de l'anneau circulaire (4), d'autre part.

2. Montre selon revendication 1, caractérisée par le fait qu'il y a quatre assemblages par enclenchement (15).

3. Montre selon revendication 1, caractérisée par le fait qu'il est prévu quatre rainures (16) mutuellement décalées de 90° et quatre parties intermédiaires (8) mutuellement décalées de manière correspondante.

4. Montre selon revendication 1, caractérisée par le fait que la surface externe (13), visible par l'avant, que comporte la paroi intermédiaire (9) est dotée d'une obliquité telle qu'eue forme avec le disque (3) un angle supérieur à 90° mais inférieur à 180°.

5. Montre selon revendication 1, caractérisée par le fait que l'anneau circulaire (4) est entouré par un bourrelet de bord (10) dont les dimensions sont choisies de manière à protéger l'aiguille des minutes (6) contre les agressions par le côté.
